# DEMANDE DE BREVET EUROPEEN

(11) **EP 2 275 882 A1**
(43) Date de publication de la demande: **19.01.2011**
(21) Numéro de dépôt: 09165377.4
(22) Date de dépôt: 14.07.2009
(51) Int. Cl.: G04B 37/05

(54) **Dispositif de blocage d'un mouvement d'une pièce d'horlogerie**

(71) Demandeur: ETA SA Manufacture Horlogère Suisse, 2540 Grenchen (CH)
(72) Inventeur: Altenhoven, Thierry, 2830, Courrendlin (CH); Albisetti, Carlo, 2608, Coutelary (CH)
(74) Mandataire: Couillard, Yann Luc Raymond

(57) **Abrégé**

Pièce d'horlogerie (21) comportant une boîte (23) comprenant une carrure (22) fermée, dans sa partie supérieure, par une lunette (24) et, dans sa partie inférieure, par un fond (26), un mouvement horloger (25) monté contre la carrure (22) à l'aide d'un cercle d'emboîtage (45). La pièce d'horlogerie comporte de plus un dispositif de blocage (27) permettant de plaquer l'ensemble mouvement horloger (25) - cercle d'emboîtage (45) contre la carrure (22) lors de la fermeture de la boîte (23) de la pièce d'horlogerie (21).

## Description

### Domaine de l'invention

L'invention se rapporte à un dispositif de blocage d'un mouvement d'une pièce d'horlogerie et, plus particulièrement, un tel dispositif pour l'immobilisation d'un mouvement mécanique automatique.

### Arrière plan de l'invention

Il est connu pour monter fixement un mouvement horloger mécanique d'utiliser des vis et/ou des brides afin d'immobiliser ledit mouvement par rapport à la carrure de la pièce d'horlogerie. Cette solution peut ne pas être satisfaisante dans le cas où on souhaite un encombrement réduit et/ou fabriquer une pièce d'horlogerie à coût raisonnable.

### Résumé de l'invention

Le but de la présente invention est de pallier tout ou partie les inconvénients cités précédemment en proposant une pièce d'horlogerie comportant un dispositif de blocage sans vis et/ou bride de fixation et autorisant un montage simplifié de la pièce d'horlogerie.

A cet effet, l'invention se rapporte à une pièce d'horlogerie comportant une boîte comprenant une carrure fermée, dans sa partie supérieure, par une lunette et, dans sa partie inférieure, par un fond, un mouvement horloger monté contre la carrure à l'aide d'un cercle d'emboîtage **caractérisée en ce qu**'elle comporte de plus un dispositif de blocage permettant de plaquer l'ensemble mouvement horloger - cercle d'emboîtage contre la carrure lors de la fermeture de la boîte de la pièce d'horlogerie.

Avantageusement selon l'invention, le montage de la pièce d'horlogerie comporte un nombre minimal de pièces et s'adapte ainsi plus facilement aux dispersions de fabrication des différents composants tout en gardant une technicité avancée avec, notamment, un chronographe, un quantième, un mouvement mécanique, un fond transparent et une carrure plastique.

Conformément à d'autres caractéristiques avantageuses de l'invention :
- le dispositif de blocage comporte une pièce annulaire dont la face faisant vis-à-vis au cercle d'emboîtage comportent des évidements afin de correspondre avec les reliefs de ce dernier ;
- la pièce annulaire est montée entre le cercle d'emboîtage et le fond de la boite ;
- la pièce annulaire comporte des zones de déformation plastique coopérant avec le fond e la boîte et/ou le cercle d'emboîtage afin de compenser par écrasement les dispersions de fabrication de la pièce d'horlogerie ;
- les zones de déformation comportent un surplus de matière faisant saillie de la pièce annulaire ;
- au moins un des évidements de la pièce annulaire forme une bride pour une tige de poussoir afin de retenir l'extrémité de ladite tige entre la pièce annulaire et le mouvement horloger ;
- chaque tige de poussoir est montée élastiquement contre la carrure ;
- le cercle d'emboîtage comporte un ergot de positionnement destiné à coopérer avec un évidement de la carrure afin d'orienter fiablement le mouvement horloger par rapport à la carrure ;
- le mouvement horloger est du type chronographe mécanique.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue en coupe de la pièce d'horlogerie selon l'invention ;
- la figure 2 est une vue en perspective éclatée des composants principaux de la pièce d'horlogerie selon l'invention ;
- la figure 3 est une représentation partielle de la figure 2 dont l'orientation a été modifiée ;
- la figure 4 est une vue en perspective du dessus et du dessous d'une partie du dispositif de blocage selon l'invention ;
- la figure 5 est une vue en coupe de la pièce d'horlogerie orientée selon l'axe d'actionnement de l'un des poussoirs ;
- la figure 6 est un schéma fonctionnel du procédé de fabrication de la pièce d'horlogerie selon l'invention.

### Description détaillée des modes de réalisation préférés

A la figure 1, on peut voir une vue en coupe d'une pièce d'horlogerie généralement annotée 21. Elle comporte principalement une boîte 23, un mouvement horloger 25 et un dispositif de blocage 27. La boîte 23 comporte une carrure 22 fermée, dans sa partie supérieure, par une lunette 24 et, dans sa partie inférieure, par un fond 26. La carrure 22 est destinée à recevoir le mouvement horloger 25 au moyen d'au moins un épaulement 28 réalisé dans sa paroi interne. Comme illustré à la figure 2, on peut également voir que la carrure 22 comporte des trous 29, 33, 31 destinés à recevoir respectivement les tiges des poussoirs 30, 34 et de la couronne 32.

Préférentiellement, la carrure 22 est réalisée en matière plastique, cependant, toute autre type de matière est envisageable comme, par exemple, un métal ou une céramique.

Selon l'invention, la lunette 24 et le fond 26 sont en métal et comportent chacun une glace 35, 36. De manière préférée, la lunette 24 et le fond 26 sont montés chassés sur la carrure 22 au moyens de bagues 37, 39, préférentiellement, en métal. Chaque bague 37, 39 coopère respectivement par rapport à la lunette 24 et au fond 26 à l'aide d'un joint 38, 40 améliorant leur étanchéité mais également leur fixation. Bien entendu, si la carrure 22 n'est pas en plastique mais, par exemple, en métal ces bagues 37 et 39 ne sont plus nécessaires.

Le mouvement 25 est préférentiellement du type mécanique et comporte les fonctions de quantième et de chronographe à trois temps, cette dernière fonction étant commandée à l'aide des poussoirs 30, 34. Comme illustré aux figures 2 et 3, le dessus du mouvement 25 comporte des aiguilles 41 et un cadran multiniveaux 43 muni d'un guichet 42 de quantième. Dans l'exemple illustré aux figures 2 et 3, le mouvement horloger 25 comporte six aiguilles 41 pouvant représenter, par exemple, les secondes, les minutes et les heures de la mesure du temps par le chronographe et de l'heure.

Comme visible aux figures 1, 2, 3 et 5, le mouvement 25 est monté sur l'épaulement 28 de la carrure 22 par l'intermédiaire d'un cercle d'emboîtage 45. De fait, le cercle d'emboîtage 45 est destiné à adapter le mouvement 25 contre la paroi interne de la carrure 22. Le cercle d'emboîtage 45 comporte un corps globalement annulaire dont la paroi externe comprend au moins un épaulement 44 et un ergot de positionnement 46 et dont la paroi interne comprend au moins un épaulement 48 et au moins un crochet de fixation 47.

Comme illustré aux figures 2, 3 et 5, le cercle d'emboîtage 45 est attaché contre le mouvement 25 par interaction de chaque crochet 47 contre la partie inférieure du filet 49 du mouvement 25 et de chaque épaulement 48 contre la partie supérieure du même filet 49.

Comme visible à la figure 1, chaque épaulement 44 est destiné à entrer en contact avec l'épaulement 28 de la carrure 22. Ce contact permet de régler la hauteur du cercle d'emboîtage 45 et donc du mouvement 25 par rapport à la carrure 22. De plus, le cercle d'emboîtage 45 est préférentiellement échancré afin de libérer l'espace autour respectivement des commandes mécaniques 53, 55 du chronographe et du trou 54 de commande du dispositif de mise à l'heure et, éventuellement, du dispositif de quantième.

Comme visible aux figures 2 et 5, les poussoirs 30 et 34 sont destinés à déplacer respectivement les commandes mécaniques 53 et 55. Chaque poussoir 30, 34 comporte une tête 56 reliée à une tige 57. Préférentiellement, chaque poussoir 30, 34 est monté élastiquement sur la carrure 22 à l'aide d'un ressort 74 monté concentriquement entre chaque trou 29, 33 de la carrure 22 et l'arrière de chaque tête 56. De manière préférée, la tige comporte un premier évidement annulaire destiné à recevoir un joint d'étanchéité 58 et un deuxième évidement annulaire 59 destiné à coopérer avec une pièce 61 comme expliqué ci-dessous. Comme illustré aux figures 2 et 5, le deuxième évidement 56 forme une extrémité 75 de la tige 57 qui est évasée.

Enfin, en prolongement de la base dudit au moins un épaulement 44, est présent l'ergot de positionnement 46. Comme illustré aux figures 1 à 3, l'ergot 46 est destiné à coopérer avec un évidement 50 de forme correspondante réalisée dans la paroi interne de la carrure 22. Cette configuration permet d'orienter fiablement l'angle α selon l'axe vertical A1 du cercle d'emboîtage 45 et donc du mouvement 25 par rapport à la carrure 22.

Avantageusement selon l'invention, la pièce d'horlogerie 21 comporte également un dispositif de blocage 27 permettant de plaquer l'ensemble mouvement horloger 25 - cercle d'emboîtage 45 contre la carrure 22 lors de la fermeture du fond 26 de la boîte 23. Le dispositif de blocage 27 comporte une pièce annulaire 61 comme illustrée aux figures 1 à 5. La pièce annulaire 61 comporte des faces 63, 65, 67, 69 faisant respectivement vis-à-vis avec l'ensemble cercle d'emboîtage 45 - filet 49, l'ensemble paroi interne de la carrure 22 - bague 39, le mouvement horloger 25 et le fond 26.

Comme illustré à la figure 4, la face 63 comporte des évidements 62, 64 destinés à correspondre avec les reliefs du cercle d'emboîtage 45. Ainsi, préférentiellement, les évidements 62 sont réalisés afin d'éviter le contact entre la pièce annulaire 61 et les crochets 47 du cercle d'emboîtage 45. De plus, de manière préférée, les évidements 64 sont réalisés afin d'éviter le contact de la pièce annulaire 61 avec le filet 49 du mouvement 25 ou chaque partie en saillie du bas du cercle d'emboîtage 45 (notamment présente à la base de l'ergot 46). On comprend donc que la pièce annulaire 61 est montée contre le cercle d'emboîtage 45 au niveau de la partie supérieure de la face 63 et la face 71 s'appuie sur le dessous du filet 49 du mouvement 25.

La face 63 comporte également des évidements 68 et 66 destinés à libérer l'espace autour respectivement des commandes mécaniques 53, 55 du chronographe et du trou 54 de commande du dispositif de mise à l'heure et, éventuellement, du dispositif de quantième. On comprend donc que les évidements 68, 66 permettent de recevoir les tiges respectivement des poussoirs 30, 34 et de la couronne 32.

De plus, avantageusement selon l'invention, chaque évidement 68 est également destiné à former une bride par insertion de chaque tige 57 de poussoir 30, 34 au niveau de son deuxième évidement annulaire 59. A cet effet, la pièce annulaire 61 comporte également deux rainures 70 pratiquées au niveau de sa face interne 67 afin d'offrir un dégagement pour l'extrémité 75 évasée de chaque tige 57.

La face interne 67 de la pièce annulaire 61 comporte également des épaulements 71 formés pour dégager des zones de déformations 73. Ces dernières, formées d'un surplus de matière en saillie, sont destinées à coopérer avec le cercle d'emboîtage 45 afin de compenser par écrasement les dispersions de fabrication de la pièce d'horlogerie 21.

De manière similaire, la face du dessous 69 de la pièce annulaire 61 comporte également des zones de déformations 72. Ces dernières, formées d'un surplus de matière en saillie, sont destinées à coopérer avec l'arrière du fond 26 de la boîte 23 afin également de compenser par écrasement les dispersions de fabrication de la pièce d'horlogerie 21.

A la lecture de l'explication ci-dessus, on comprend donc que la pièce annulaire 61 est montée entre le cercle d'emboîtage 45 et le fond 26 de la boîte 23 et est notamment utile pour sa fonction de bride de l'extrémité évasée 75 de chaque tige 57 de poussoir 30, 34.

En relation avec les figures 2 et 6, le procédé de fabrication 1 de la pièce d'horlogerie 21 va maintenant être expliqué. Dans un première étape 3, les phases 2, 4, 6 et 8 de préassemblage de la pièce d'horlogerie 21 sont réalisées.

Ainsi dans une phase 2, la lunette 24 va être fabriquée en montant notamment la glace 35 avec l'aide, par exemple, d'un joint. Dans une phase 4, le mouvement 25 va être fabriquée en montant notamment le cercle d'emboîtage 45, le cadran 43 et les aiguilles 41. Dans une phase 6, le fond 26 va être fabriqué en montant notamment le joint 40 et la glace 36 avec l'aide, par exemple, d'un autre joint. Dans une phase 8, la carrure 22 va être fabriquée en montant notamment les bagues 37, 39 avec l'aide, par exemple, d'un joint et les trous 29, 31, 33.

Dans une deuxième étape 5 du procédé 1, le mouvement 25 préparé lors de la phase 4 est glissé dans la carrure 22 préparée lors de la phase 8 jusqu'à ce que les épaulements respectifs 44 et 28 entrent en contact. Avantageusement selon l'invention, le guidage de l'étape 5 est amélioré par l'interaction de l'ergot de positionnement 46 présent sur le cercle d'emboîtage 45 dans l'évidement 50 de la paroi interne de la carrure 22. Comme expliqué précédemment, à la fin de l'étape 5, le cercle d'emboîtage 45 et donc le mouvement 25 est positionné dans la carrure 22 selon un angle α par rapport à l'axe A1 et une profondeur prédéterminés.

Dans une troisième étape 7, la couronne 32 est montée sur le mouvement 25 en passant successivement par le trou 31 de la carrure 22, l'échancrure du cercle d'emboîtage 45 et le trou 54 du mouvement 25 pour y être attachée.

Dans une quatrième étape 9, la lunette 24 préparée lors de la phase 2 est montée sur la carrure 22 afin d'en fermer la partie supérieure. L'étape 9 comporte ainsi un première phase 10 destinée à rapporter le réhaut 51 contre carrure 22 en recouvrement partiel du cadran 53. Avantageusement selon l'invention, le guidage de la phase 10 est amélioré par l'interaction de l'ergot de positionnement 46 présent sur le cercle d'emboîtage 45 dans la rainure 52 réalisée sur la base du réhaut 51. A la fin de la phase 10, le réhaut 51 est positionné dans la carrure 22 selon un angle α par rapport à l'axe A1 et une profondeur prédéterminés.

La quatrième étape 9 se poursuit par la deuxième phase 12 destinée à rapporter le joint 38 contre la bague 37 de la carrure 22 puis par une troisième phase 14 destinée à chasser la lunette 24 contre la bague 37 à l'aide du joint 38.

Dans une cinquième étape 11, les poussoirs 30, 34 sont montés contre le mouvement 25 en passant successivement par les trous 29, 33 de la carrure 22, l'échancrure du cercle d'emboîtage 45 afin de faire vis-à-vis avec les commandes 53 et 55 du mouvement 25.

La sixième étape 13 du procédé 1 est destinée à monter la pièce annulaire 61 contre le cercle d'emboîtage 45. La sixième étape 13 est réalisée en contrant la force de détente des ressorts 74 afin de maintenir les poussoirs 30, 34 contre les commandes 53, 55 puis en glissant la pièce 61 contre la paroi interne de la carrure 22 jusqu'à faire correspondre les évidements 62, 64, 66, 68, 70 avec les reliefs du cercle d'emboîtage 45 et les tiges des poussoirs 30, 34 et de la couronne 32.

A la fin de la sixième étape 13, on comprend que les poussoirs 30, 34 sont montés élastiquement contre la carrure 22. En effet, leur tige 57 est retenue par contact de la bride formée par l'évidement 68 de la pièce 61 avec son extrémité évasée 75. De plus, la pièce 61 est positionnée dans la carrure 22 selon respectivement un angle α par rapport à l'axe A1 et une profondeur minimum prédéterminés.

La septième et dernière étape 15 est destinée à fermer la partie inférieure de la boîte 23 afin de plaquer l'ensemble mouvement horloger 25 - cercle d'emboîtage 45 contre la carrure 22. Cela est réalisé en chassant le fond 24 préparé lors de la phase 6 contre la bague 39. Avantageusement selon l'invention, cette étape 15 permet également de compenser les dispersions de fabrication de différents constituants. En effet, comme expliqué ci-dessus, les moyens de déformation 72, 73 vont permettre lors du chassage du fond 24 contre la bague 39 de sélectivement s'écraser par rapproche dudit fond 24 pour adapter le montage final aux cotes réelles de la pièce d'horlogerie qui varient en raison des dispersions de fabrication. A la fin de l'étape 15, la fabrication de la pièce d'horlogerie est donc terminée.

Bien entendu, la présente invention ne se limite pas à l'exemple illustré mais est susceptible de diverses variantes et modifications qui apparaîtront à l'homme de l'art. En particulier, le mouvement ne limite pas à un mouvement automatique chronographe, d'autres types de mouvement comportant un filet 49 sont possibles.

Il est également envisageable que la boîte 23 soit partiellement fermée, c'est-à-dire qu'elle comporte un fond ou une lunette monobloc avec la carrure. Ainsi, dans le premier cas, la carrure pourrait être remplacée par une boite maintenue fermée par la lunette uniquement. Enfin, dans le deuxième cas, la carrure pourrait être remplacée par une boite maintenue fermée par le fond uniquement.

## Revendications

1. Pièce d'horlogerie (21) comportant une boîte (23) comprenant une carrure (22) fermée, dans sa partie supérieure, par une lunette (24) et, dans sa partie inférieure, par un fond (26), un mouvement horloger (25) monté contre la carrure (22) à l'aide d'un cercle d'emboîtage (45) **caractérisée en ce qu'**elle comporte de plus un dispositif de blocage (27) permettant de plaquer l'ensemble mouvement horloger (25) - cercle d'emboîtage (45) contre la carrure (22) lors de la fermeture de la boîte (23) de la pièce d'horlogerie (21).

2. Pièce d'horlogerie (21) selon la revendication 1, **caractérisée en ce que** le dispositif de blocage (27) comporte une pièce annulaire (61) dont la face (63) faisant vis-à-vis au cercle d'emboîtage (45) comportent des évidements (62, 64, 66, 68) afin de correspondre avec les reliefs de ce dernier.

3. Pièce d'horlogerie (21) selon la revendication 2, **caractérisée en ce que** la pièce annulaire (61) est montée entre le cercle d'emboîtage (45) et le fond (26) de la boîte (23).

4. Pièce d'horlogerie (21) selon la revendication 3, **caractérisée en ce que** la pièce annulaire (61) comporte des zones (72, 73) de déformation plastique coopérant avec le fond (26) de la boîte (23) et/ou le cercle d'emboîtage (45) afin de compenser par écrasement les dispersions de fabrication de la pièce d'horlogerie (21).

5. Pièce d'horlogerie (21) selon la revendication 4, **caractérisée en ce que** les zones (72, 73) de déformation comportent un surplus de matière faisant saillie de la pièce annulaire (61).

6. Pièce d'horlogerie (21) selon l'une des revendications 2 à 5, **caractérisée en ce qu'**au moins un des évidements (62, 64, 66, 68) de la pièce annulaire (61) forme une bride pour une tige (57) de poussoir (30, 34) afin de retenir l'extrémité (75) de ladite tige entre la pièce annulaire (61) et le mouvement horloger (25).

7. Pièce d'horlogerie (21) selon la revendication 6, **caractérisé en ce que** chaque tige (57) de poussoir (30, 34) est montée élastiquement contre la carrure (22).

8. Pièce d'horlogerie (21) selon l'une des revendications précédentes, **caractérisé en ce que** le cercle d'emboîtage (45) comporte un ergot de positionnement (46) destiné à coopérer avec un évidement (50) de la carrure (22) afin d'orienter fiablement le mouvement horloger (25) par rapport à la carrure (22).

9. Pièce d'horlogerie (21) selon l'une des revendications précédentes, **caractérisé en ce que** le mouvement horloger (25) est du type chronographe mécanique.
